# EUROPÄISCHE PATENTSCHRIFT

(11) **EP 0 638 259 B1**
(45) Veröffentlichungstag und Bekanntmachung des Hinweises auf die Patenterteilung: **17.03.1999**
(21) Anmeldenummer: 93119067.2
(22) Anmeldetag: 26.11.1993
(51) Int. Cl.: A45D 2/14

(54) **Haarwickler für Dauerwellen**
Hair-curler for permanent waves
Bigoudi pour permanentes

(30) Priorität: 09.08.1993 DE 9311823 U
(43) Veröffentlichungstag der Anmeldung: 15.02.1995
(73) Patentinhaber: Wiegner, Georg, Tsimshatsui, Hong Kong (CN)
(72) Erfinder: Kim, Hyeong Sook (Morin), HK Kowloon, Tsimshatsui (HK)
(74) Vertreter: Sparing Röhl Henseler Patentanwälte

(56) Entgegenhaltungen:
- WO-A-88/00445
- FR-A- 2 615 079
- GB-A- 2 192 786
- US-A- 2 166 386
- US-E- R E27 033

## Beschreibung

Als Dauerwellen bezeichnet man die Verformung des Haares in Locken mit Hilfe von chemischen Mitteln, die eine Erweichung der Zellstruktur des Haares bewirken und die danach das Haar in veränderter Form fixieren. Vor der Durchführung dieser Behandlung wird das Haar auf meistens sehr dünne (5-16 mm) Haarwickler aufgewickelt und in diesem Zustand chemisch fixiert, so daß nach Abschluß der Behandlung das Haar in etwa entsprechend den engen Windungen des Wicklers englockig verformt bleibt.

Eine solche chemische Behandlung stellt grundsätzlich eine große Belastung für die Keratin-Zellstruktur des Haares dar und kann bei unsachgemäßer Behandlung zu schweren Haarschädigungen führen. Dauergewellte Haare behalten, wie der Name sagt, dauerhaft ihre Verformung bei. Dabei können enge, krause Locken (Negerkrause) oder sanfte weiche Locken gestaltet werden. Entscheidend für die Enge der Locke ist der Durchmesser der Wickler.

Darüberhinaus gibt es das Problem der nachwachsenden Haare, die naturgemäß unbehandelt sind und mehr oder weniger gerade nachwachsen. Spätestens nach ca. 6 Monaten ist der Unterschied zwischen dauergewelltem und unbehandeltem Haar sichtbar und eine Nachbehandlung des nachgewachsenen Haares erforderlich. Wie zuvor bereits erwähnt, ist jede Dauerwellen-Behandlung eine schwere Belastung für das Haar. Es muß deshalb nach Möglichkeit vermieden werden, die vorbehandelten Haare erneut einer chemischen Belastung auszusetzen, die zu erheblichen Dauerschädigungen wie Split, Brüchigkeit, trockener Glanzlosigkeit - kurz dem Eindruck von totem Haar führen kann. Die Industrie versucht durch Zugabe pflegender Substanzen zu den Dauerwellmitteln dieser Schädigung entgegen zu wirken. In der Schrift WO-A-88/00 445 ist eine Lösung dazu bekannt, vorgewelltes und nachgewachsenes Haar, welches ja gemeinsam auf einem Wickler aufgewickelt ist, voneinander zu trennen, um nur nachgewachsenes Haar mit den chemischen Mitteln zu behandeln.

Aufgabe der Erfindung ist es, einen Haarwickler der eingangs genannten Art so zu verbessern, daßer technisch einfach und leicht von Heimanwenderinnen zu handhaben ist.

Diese Aufgabe wird erfindungsgemäß dadurch gelöst, daß an dem Wickelkörper eine einzige Folienlasche so befestigt ist, daß sie auf den Wickelkörper zusammen mit den Haaren mitaufwickelbar ist, welches das Aufwickeln der Haarspitzen sehr erleichtert. Zwangsläufig werden bei fortgesetztem Wickeln die automatisch von der Folie bedeckten Haare sicher abgedeckt und nur der Nachwuchs zur Behandlung freigegeben.

Der erfindungsgemäße Dauerwell-Wickler bringt eine Lösung, die einfach, unkompliziert und nicht nur vom Fachmann, sondern auch von der Heimanwenderin beherrscht werden kann. Der Wickler erfordert keine neue Technologie und wird genau so angewendet, wie die bisher bekannten Dauerwell-Wickler. Auch die Durchmesser zur Erzielung enger oder weicher Locken können unverändert bleiben.

Erfindungsgemäß ist also an dem bekannten Plastikwickler eine Folienlasche (Fahne) in vorzugsweise gleicher Breite wie der Wickler befestigt, deren Länge der Länge des vorbehandelten Haares entspricht, welches vor einer wiederholten Behandlung zu schützen ist.

Das zu behandelnde Haar wird in gewohnter Weise aufgewickelt, wobei die Folienlasche aus vorzugsweise dünnem, flüssigkeitsundurchlässigem Thermoplast mit aufgewickelt wird und das nicht zu behandelnde Haar unter der Folie sicher geschützt ist. Die ausreichend lange Folie kann bei Erreichen des nachgewachsenen Haares einfach abgeschnitten werden, so daß dieses bei dem fortgesetzten Aufwickelprozeß nicht mehr unter die Folie gerät und somit einer Behandlung völlig zugänglich ist. Auf diese einfache Weise wird vermieden, daß vorbehandeltes, dauergewelltes Haar zwei- oder mehrmals nachbehandelt wird.

Die Befestigung der Folie an einem Wickler aus vorzugsweise Polypropylen oder Polystyrol kann auf einfachste Weise durch Siegeln, Kleben, Klammern oder Aufspießen auf kurze Zapfen erfolgen. Eine besondere Ausbildung solcher Wickler besteht in der kombinierten Ummantelung mit Haftband und daran befestigter Folienlasche.

Vorteilhafte Ausgestaltungen der Erfindung sind in den Unteransprüchen aufgeführt.

In den Zeichnungen sind einige Ausbildungsformen dargestellt. Es zeigen:
- Figur 1:: Einen Dauerwell-Wickler mit daran befestigter Folienlasche.
- Figur 2:: Einen Dauerwell-Wickler mit Haftband und daran befestigter Folienlasche.
- Figur 3:: Einen Dauerwell-Wickler mit Haftklebestreifen zum Ankleben einer Folienlasche zur Verwendung sowohl mit wie auch ohne Folienlasche.
- Figur 4:: Einen Dauerwell-Wickler bei dem die Haftband-Ummantelung zu einem Folienabschnitt verlängert ist, zusammmen mit einer Folienlasche und
- Figur 5:: einen Dauerwell-Wickler, bei dem das Haftband allein die Funktion des Wicklers übernimmt.

Der Haarwickler weist einen Wickelkörper 1 auf, an dessen beiden Enden jeweils ein vergrößerter Kopf 3 angeformt ist, wobei der eine Kopf einen koaxial vorstehenden Knopf 2 besitzt, an dem ein Gummiband befestigt ist, das mit seinem anderen Ende an Einkerbungen des gegenüberliegenden Kopfes lösbar befestigbar ist.

Zwischen den beiden Köpfen 3 ist am Wickelkörper 1 achsparallel auf der mantelförmigen Außenseite eine insbesondere rechteckförmige Folienlasche bzw. Fahne 5 mit ihrer kürzeren Querseite 5a befestigt. Die Befestigung kann durch Siegelung, Ankleben, Anklammerung oder andere mechanische Mittel wie Klettverbindung, Haken und/oder Spießen erfolgen. Als Kleber kann ein Haftklebestreifen 7 verwendet werden, der längs des Wickelkörpers 1 befestigt wird, wie dies Figur 3 zeigt.

Die fahnenförmige Folienlasche 5 weist in der Regel eine größere Länge L als die Breite B auf, um einen genügend langen Haarbereich durch die Folienlasche 5 einzuwickeln und damit abzudecken. Die Länge L der Folienlasche 5 kann je nach Bedarf gekürzt werden. Die Folienlasche besteht vorzugsweise aus einer dünnen, thermoplastischen Folie.

Wie in Figur 2 dargestellt, ist der Wickelkörper 1 von einem Haftband 6 umgeben, dessen Außenseite Haken, Stifte und/oder Borsten 6a vorstehen. In dem Ausführungsbeispiel nach Figur 2 umgibt das Haftband 6 nur die Außenseite des Wickelkörpers 1 und steht nicht vor. Im Ausführungsbeispiel nach Figur 4 bildet dagegen das Haftband eine über den Wickelkörper seitlich vorstehende zweite Lasche 8, die vorzugsweise parallel zur Folienlasche 5 liegen kann und damit mit der Folienlasche aufgewickelt wird. Das Haftband 8 weist hierbei eine geringere Länge auf als die Folienlasche 5.

In einer weiteren alternativen Ausgestaltung weist die Folienlasche 5 auf ihrer Außenseite einen Haftbereich, insbesondere mit vorstehenden Haken, Stiften und/oder Borsten auf. Auch kann die Folienlasche aus relativ steifem Material bestehen, so daß sie gleichzeitig den Wickelkörper bildet. Auch ist das Haftband durch Beschichtung oder Verbund mit Thermoplastfolie auf der Rückseite flüssigkeitsundurchlässig.

Im Ausführungsbeispiel nach Figur 5 ist kein eigentlicher getrennter Wickelkörper mehr vorhanden, sondern der Wickelkörper wird von einer Wicklung der Folienlasche und/oder des Haftbandes gebildet, wobei wiederrum auf der Außenseite ein Haftbereich mit Haken, Stiften und/oder Borsten vorgesehen ist. Hierbei kann die Folienlasche und/oder das Haftband ein Folienverbund sein.

Im Ausführungsbeispiel nach Figur 5 bildet somit das Haftband insbesondere zusammen mit einer Beschichtung, oder einem Folienverbund eine Folien- oder Bandrolle, die die vollständige Funktion des Haarwicklers übernimmt.

Die Ausführungsformen, die sich auf die Befestigung der Folielasche an dem Wickelkörper mittels Ankleben, Anklammerung oder andere mechanische Mittel wie Klettverbindung, Haken und/oder Spießen beziehen, fallen nicht unter den beanspruchten Patentschutz.

## Patentansprüche

1. Haarwickler für Dauerwellen mit einem zwei Wickelkörperenden (3) aufweisenden Wickelkörper (1), auf dem die Haare aufwickelbar sind, **dadurch gekennzeichnet**, daß nur eine einzige sich zwischen den zwei Wickelkörperenden (3) erstreckende, flüssigkeitsundurchlässige, thermoplastische Folienlasche (5) an dem Wickelkörper (1) angesiegelt ist, die mit einer solchen Länge auf den Wickelkörper (1) zusammen mit Haar aufwickelbar ist, daß vorgewelltes Haar von nachgewachsenem Haar getrennt ist.

2. Haarwickler nach Anspruch 1, dadurch gekennzeichnet, daß der Wickelkörper (1) von einem Haftband (8), insbesondere mit vorstehenden Haken, Stiften und/oder Borsten (6a) umgeben ist.

3. Haarwickler nach Anspruch 2, dadurch gekennzeichnet, daß das Haftband (8) als Lasche über den Wickelkörper (1) seitlich vorsteht und insbesondere etwa parallel zur Folienlasche (5) verläuft.

4. Haarwickler nach Anspruch 2 oder 3, dadurch gekennzeichnet, daß das Haftband (8) eine geringere Länge aufweist als die Folienlasche (5).

5. Haarwickler nach einem der Ansprüche 1 bis 4, dadurch gekennzeichnet, daß die Folienlasche (5) auf ihrer Außenseite einen Haftbereich insbesondere mit vorstehenden Haken, Stiften und/oder Borsten aufweist.

6. Haarwickler nach Anspruch 5, dadurch gekennzeichnet, daß das Haftband (8) durch Beschichtung oder Verbund mit Thermoplastfolie auf der Rückseite flüssigkeitsundurchlässig gestaltet ist.

7. Haarwickler nach Anspruch 5 oder 6, dadurch gekennzeichnet, daß die Folienlasche (5) aus relativ steifem Haftband gleichzeitig den Wickelkörper (1) bildet.

8. Haarwickler nach einem der Ansprüche 2 bis 6, dadurch gekennzeichnet, daß der Wickelkörper (9) von der Folienlasche (5) und/oder dem Haftband (8) gebildet ist, die auf ihrer Außenseite einen Haftbereich, insbesondere mit vorstehenden Haken, Stiften und/oder Borsten aufweisen.

9. Haarwickler nach Anspruch 8, dadurch gekennzeichnet, daß die Folienlasche (5) und/oder das Haftband (8) ein Folienverbund sind.

10. Haarwickler nach einem der Ansprüche 2 bis 9, dadurch gekennzeichnet, daß das Haftband (8) ein luft- und flüssigkeitsundurchlässiges Nylonband ist, welches an seiner Oberfläche Nylon-Hafthaken oder pilzkopfförmige Nylonborsten aufweist.

## Claims

1. Hair roller for permanent waves having a roller body (1), which has two roller body ends (3) and onto which the hair can be rolled, **characterized in that** there is sealed to the roller body (1) just one single, thermoplastic foil strip (5), which is impermeable to liquid and extends between the two roller body ends (3) and which can be rolled onto the roller body (1) together with hair over such a length that previously waved hair is kept separate from the regrowth.

2. Hair roller according to claim 1, characterized in that the roller body (1) is surrounded by a fixing band (8), especially having projecting hooks, spikes and/or bristles (6a).

3. Hair roller according to claim 2, characterized in that the fixing band (8), in the form of a strip, projects laterally over the roller body (1) and especially extends approximately parallel to the foil strip (5).

4. Hair roller according to claim 2 or 3, characterized in that the length of the fixing band (8) is less than that of the foil strip (5).

5. Hair roller according to any one of claims 1 to 4, characterized in that the foil strip (5) has on its outer face a fixing region, especially having projecting hooks, spikes and/or bristles.

6. Hair roller according to claim 5, characterized in that the back of the fixing band (8), by means of coating or combining with thermoplastic foil, is rendered impermeable to liquid.

7. Hair roller according to claim 5 or 6, characterized in that the foil strip (5) made from a relatively stiff fixing band simultaneously forms the roller body (1).

8. Hair roller according to any one of claims 2 to 6, characterized in that the roller body (9) is formed by the foil strip (5) and/or the fixing band (8), which have on their outer face a fixing region, especially having projecting hooks, spikes and/or bristles.

9. Hair roller according to claim 8, characterized in that the foil strip (5) and/or the fixing band (8) are a foil composite.

10. Hair roller according to any one of claims 2 to 9, characterized in that the fixing band (8) is a nylon band which is impermeable to air and liquid and has on its surface nylon fixing hooks or mushroom-head-shaped nylon bristles.

## Revendications

1. Bigoudi pour permanentes comprenant un corps d'enroulement (1) présentant deux parties terminales de corps d'enroulement (3) sur lequel les cheveux peuvent être enroulés, caractérisé en ce que seule une unique languette folio (5) thermoplastique imperméable aux fluides s'étendant entre les deux parties terminales de corps d'enroulement (3) est ancrée sur le corps d'enroulement (1), celle-ci pouvant être enroulée autour du corps d'enroulement (1) en liaison avec les cheveux sur une longueur telle que les cheveux permanentés sont séparés des cheveux ayant nouvellement poussés.

2. Bigoudi selon la revendication 1, caractérisé en ce que le corps d'enroulement (1) est entouré d'une bande d'adhésion (8) comprenant en particulier des crochets, goupilles et/ou poils saillants.

3. Bigoudi selon la revendication 2, caractérisé en ce que la bande d'adhésion (8) se dresse latéralement du corps d'enroulement (1) comme une languette et s'étend en particulier approximativement parallèlement à la languette folio (5).

4. Bigoudi selon la revendication 2 ou 3, caractérisé en ce que la bande d'adhésion (8) présente une longueur plus courte que la languette folio (5).

5. Bigoudi selon l'une des revendications 1 à 4, caractérisé en ce que la languette folio (5) présente sur sa face extérieure une zone d'adhésion comprenant en particulier des crochets, goupilles et/ou poils saillants.

6. Bigoudi selon la revendication 5, caractérisé en ce que la bande d'adhésion (8) est rendue imperméable aux fluides sur la partie arrière par superposition ou combinaison avec la languette folio thermoplastique.

7. Bigoudi selon la revendication 5 ou 6, caractérisé en ce que la languette folio (5) formée d'une bande d'adhésion relativement rigide constitue à la fois le corps d'enroulement (1).

8. Bigoudi selon l'une des revendications 2 à 6, caractérisé en ce que le corps d'enroulement (9) est formé de la languette folio (5) et/ou de la bande d'adhésion (8), présentant sur leur face extérieure une zone d'adhésion comprenant en particulier des crochets, goupilles et/ou poils saillants.

9. Bigoudi selon la revendication 8, caractérisé en ce crue la languette folio (5) et/ou la bande d'adhésion (8) sont une combinaison de couches.

10. Bigoudi selon l'une des revendications 2 à 9, caractérisé en ce la bande d'adhésion (8) est une bande en nylon imperméable aux fluides et à l'air, présentant sur sa face supérieure des crochets d'adhésion en nylon ou des poils en nylon présentant une tête en forme de champignon.
